# EUROPÄISCHE PATENTSCHRIFT

(11) **EP 1 600 727 B1**
(45) Veröffentlichungstag und Bekanntmachung des Hinweises auf die Patenterteilung: **27.08.2008**
(21) Anmeldenummer: 05011332.3
(22) Anmeldetag: 25.05.2005
(51) Int. Cl.: F41H 3/00, H01Q 15/14

(54) **Einrichtung zum Tarnen spekular reflektierender Oberflächen**
Device to conceal specular reflective surfaces
Dispositif pour camoufler des surfaces réfléchissantes

(30) Priorität: 26.05.2004 DE 102004025647
(43) Veröffentlichungstag der Anmeldung: 30.11.2005
(73) Patentinhaber: EADS Deutschland GmbH, 85521 Ottobrunn (DE)
(72) Erfinder: Bofinger, Ralph, 76227 Karlsruhe (DE); Hoffmann, Alexander, 69231 Rauenburg (DE)

(56) Entgegenhaltungen:
- WO-A-01/25715
- WO-A-01/44839
- WO-A-03/091652
- DE-A1- 19 710 692
- DE-A1- 19 955 608
- US-A- 5 036 211

## Beschreibung

Die Erfindung betrifft eine Einrichtung zur Tarnung spekular reflektierender Oberflächen nach dem Oberbegriff des Patentanspruch 1 oder nach dem Oberbegriff des patentanspruchs 4.

Im Bereich der Weitbereichsradare gehören so genannte "Phased-Array-Antennen" zum Stand der Technik. Besonderes Kennzeichen dieser Antennen ist eine ebene Außenfläche in Blickrichtung des Antennenarrays. Weil der Blickwinkel dieser Antennenanordnung azimutal stark eingegrenzt ist, für den operativen Marineeinsatz aber eine 360° Sicht notwendig ist, wird dieses Antennensystem regelmäßig um seine (Vertikalachse) Hochachse gedreht. Für eine optimale Erfassung der Elevation (Gesamtwinkel des oberen Halbraumes = 90°) ist dabei eine Grundausrichtung der Array-Fläche im Bereich von 45 ° zur Horizontebene erforderlich.

Vor diesem Hintergrund wird ein Problem erkennbar, das sich im Spektralbereich zwischen 0,4 µm - 5,0 µm (VIS, NIR, SWIR und MWIR) darstellt. Die plane Fläche, die den äusseren Abschluss der Antenne in Sende- und Empfangsrichtung bildet und die in einer ausgeführten typischen Antenne eine Fläche von 21 m² besitzt, stellt einen beträchtlichen Reflektor für die Sonne dar. Erschwerend kommt hinzu, dass aufgrund der Grundausrichtung sowie der kontinuierlichen Rotation, die Winkelbedingung für spekulare Reflexionen für einen breiten Bereich des Sonnenstandwinkels sowie des Beobachterwinkels zur Sonne erfüllt wird. Es ist ein aufblitzender Sonnenreflex von typischer Weise ca. 0,3-0,7s Signaldauer zu beobachten, welcher durch einen bildgebenden Sensor im gesamten Spektralbereich der Sonnenstrahlung (VIS, NIR, SWIR und MWIR) leicht detektiert und aufgrund der absehbaren geringen Stückzahl der installierten Antennen leider auch klassifiziert werden kann.

Dabei reicht ein spekularer Reflexionsgrad von wenigen % aus, um die reflektierte Intensität weit über die Umgebungshelligkeit zu bringen. Zum Vergleich: eine unvergütete plane Glasscheibe reflektiert je nach Verschmutzung und Orientierung 5-8 % der einfallenden Intensität und liefert je nach Größe über 20 km Entfernung für bildgebende Sensoren ein auffälliges Signal.

Für eine typische Antenne gilt: bis zu einem Beobachterabstand von 0,5 km füllt die Breite der Antenne die gesamte Winkelausdehnung der Sonne aus, in 10 km Abstand immer noch 5 % oder knapp 1 mrad, d.h. für die meisten bildgebenden Sensoren mehr als eine Pixelbreite. Eine geometrische "Verdünnung" tritt erst bei Vielfachen dieses Abstandes, d.h. in der Regel weit hinter dem Horizont auf. Entscheidend ist dabei die große Ausdehnung der fast perfekt planen Vorderseite der Antenne. Eine Reduzierung des spektralen Reflexionsgrads (schwarze Farbe) zur Unterdrückung des spekularen Reflexes müsste weit unter 0,5 % gebracht werden, was nach dem allgemein bekannten Stand der Technik praktisch nicht erreichbar ist.

Nach verbreiteter Technik wäre die Verwendung einer stumpf matten Farbe nahegelegt. Dabei werden üblicherweise mikroskopische Strukturen (Bereich 10 µm 0) in Form von Pigmenten oder Hohlräumen in die Oberfläche eingebracht. Dies ist jedoch grundsätzlich mit einer hohen Empfindlichkeit für Kontamination verbunden, insbesondere auch durch Wassertropfen. Im Umfeld eines Kampfschiffes, insbesondere in der Nähe der Diesel-Abgasanlage ist dies ausgesprochen ungünstig, d.h. nicht über längere Zeiträume durchhaltbar, da die Flächen häufig (z.B. 2x pro Woche) gereinigt werden müssen und dabei alleine durch Materialabtrag (Ablation) den stumpfen Charakter verlieren würden.

In der DE 199 55 608 C2, die eine Grundlage for den Oberbegriff des Anspruchs 1 bildet, ist eine gattungsgemäße Infrarot-Tarneinrichtung beschrieben, die eine Mehrzahl aneinander angrenzender Paare von Einzelflächen aufweist, die in deren Längsrichtung nebeneinander verlaufen und deren Oberflächen winklig zueinander angeordnet sind. Zweck dieser Vorrichtung ist es, einem Beobachter zur Anpassung des zu tarnenden Gegenstands an seine Umgebung einen möglichst großen Anteil an Bodenstrahlung einzuspiegeln. Die Summe der Winkel zwischen den beiden Einzelflächen eines Paares mit der Vertikalen wird dazu größer als 90° gewählt.

In der WO 03/091652 A2, die eine Grundlage für den Oberbegriff des Anspruchs 4 bildet, ist eine weitere IR-Tarneinrichtung beschrieben, die eine wellenförmige Außenoberfläche aufweist. Die Tarneinrichtung umfasst eine außen liegende Farbschicht, die auf der Oberfläche einer weiteren Schicht aufgebracht ist. Die Oberfläche dieser weiteren Schicht weist eine wellenförmige Oberflächenstruktur auf und enthält IR-aktive Pigmente.

Weiterhin ist aus der DE 197 10 692 C2 einTarnelement nach Art eines 2-dimensionalen Retro-Reflektors bekannt.

Die Aufgabe der Erfindung ist, eine dauerhaft wirksame Unterdrückung der spekularen Reflexion mit einfachen Mitteln zu erreichen.

Die Aufgabe wird durch die Merkmale der Ansprüche 1 oder 4 gelöst und durch die Merkmale der Unteransprüche vorteilhaft weiter ausgebildet.

Erfindungsgemäß ist eine Tarneinrichtung zum Tarnen von spekular reflektierenden Oberflächen eines zu tarnenden Objektes mit aneinander angrenzenden Funktionselementen zur Beeinflussung der Reflexion einer angenommenen Strahlungsquelle vorgesehen,wobei jedes Funktionselement als Teil einer Außenschicht auf seiner der Strahlungsquelle zugewandten Seite aus einem Paar von Einzelflächen besteht, die in deren Längsrichtung nebeneinander verlaufen und deren Oberflächen winklig zueinander angeordnet sind, wobei die Tarneinrichtung mittels einer Mechanik derart an dem Objekt angeordnet werden kann, dass die Tarneinrichtung in Bezug auf die angenommene Position einer Strahlungsquelle vor der reflektierenden Oberfläche angeordnet ist und die winklige Anordnung der jeweils zugeordneten Einzelflächen derart verläuft, dass die Flächennormale einer ersten 21 der Einzelflächen nach unten geneigt ist, die Flächennormale einer zweiten 22 der Einzelflächen steiler als 80° zur Horizontalebene zeigt, und deren Oberflächenverläufe einen Winkel von < 90° zueinander bilden.

Bei der Tarneinrichtung kann die tatsächliche Breite der Einzelflächen zwischen 2 und 5 mm liegen.

Bei einer Verwendung der Tarneinrichtung für die Tarnung einer Antenne kann die der Antenne zugewandte Rückseite der Außenschicht ein Paar von Einzelflächen aufweisen, die in deren Längsrichtung nebeneinander verlaufen und deren Oberflächen winklig zueinander angeordnet sind, um Verzerrungen der Antennenstrahlung aufgrund der Strukturierung der Außenseite der Außenschicht zumindest teilweise kompensiert wird.

Weiterhin wird eine Tarneinrichtung zum Tarnen von spekular reflektierenden Oberflächen eines zu tarnenden Objektes mit Funktionselementen zur Beeinflussung der Reflexion einer angenommenen Strahlungsquelle vorgeschlagen, bei der jedes Funktionselement als Teil einer Außenschicht auf seiner der Strahlungsquelle zugewandten Seite Täler und Erhebungen mit Höhenunterschieden zwischen 2 und 4 mm bei einer Weite der Täler, die ein- bis zweimal größer ist als die Tiefe der Täler, aufweist, wobei die Tarneinrichtung mittels einer Mechanik derart an dem Objekt angeordnet werden kann, dass die Längsrichtung der Täler und Erhebungen in der Horizontalebene verläuft bei einer Schwankungsbreite von ± 10°.

Eine Lösung des Problems wird erfindungsgemäß nicht wie beim Stand der Technik durch Reduzierung des Reflexionsgrads erreicht, sondern durch Ausschalten der Spekularität.

Die erfindungsgemäße Lösung sieht dazu ein makroskopisches Aufbrechen der Fläche durch Strukturen im Bereich von ≥ 1 mm vor.

Im Folgenden wird die Erfindung an Hand der beiliegenden Figuren erläutert, die zeigen:
- Figur 1: eine schematisch Darstellung eines Schiffes mit einer Antenne sowie einer darauf angeordneten erfindungsgemäßen Tarneinrichtung mit Funktionselementen, die in einer ersten Ausführungsform schematisch zusätzlich in einer vergrößerten Darstellung gezeigt ist,
- Figur 2: eine weitere Darstellung einer Antenne mit einer alternativen Ausführungsform der Funktionselemente.

Die erfindungsgemäße Tarneinrichtung dient zum Tarnen von spekular reflektierenden Oberflächen. Diese Oberflächen können Bestandteile z.B. einer Antenne, eines Radarabsorbers, einer Gebäudewand oder einer Wand eines Fahrzeugs, wie z.B. eines Schiffes oder eines Landfahrzeugs, sein. Als ein Anwendungsfall der Erfindung ist in der Figur 1 eine Antenne auf einem Schiff dargestellt, die die erfindungsgemäße Tarneinrichtung aufweist.

Nach einem Aspekt der erfindungsgemäßen Tarneinrichtung 1 werden Reflexionen, die aufgrund der Strahlung einer Strahlungsquelle und insbesondere der Sonne an einer der Strahlungsquelle zugewandten Außenschicht 10 für einen äußeren Beobachter oder einen Sensor kompensiert. Hierzu weist die Außenschicht 10 Funktionselemente F auf, die in deren Längsrichtung L nebeneinander angeordnet sind.

Jedes Funktionselement weist auf seiner der Strahlungsquelle S zugewandten Seite ein Paar von Einzelflächen 21, 22 auf, die in deren Längsrichtung L nebeneinander und deren Oberflächen winklig zueinander verlaufen. Die winklige Anordnung der jeweils zugeordneten Einzelflächen 21, 22 ist derart vorgesehen, dass die Flächennormale 31 einer ersten 21 der Einzelflächen nach unten geneigt ist, d.h. unter den Horizont zeigt, und die Flächennormale 32 einer zweiten 22 der Einzelflächen steiler als 80° zur Horizontalebene zeigt. Weiterhin ist die Anordnung der Einzelflächen 21, 22 eines Funktionselements der Außenschicht 10 so angeordnet, dass deren Oberflächenverläufe einen Winkel von < 90° zueinander bilden. Dadurch ist sichergestellt, dass die Außenschicht nicht wie ein Retroreflektor wirkt. Durch diese Gestaltung wird für jede Position der Strahlungsquelle S relativ zur Tarneinrichtung 1 der spekulare Reflex größer als der Stand der Strahlungsquelle (z.B. Sonnenstand) oder niedriger als der Horizont. Der Bereich eines mutmaßlichen Beobachters oder Sensors wird knapp oberhalb des Horizonts mit dieser Maßnahme ausgespart. Dies stellt jedoch die hauptsächlichen Anwendungsfälle der Erfindung nicht in Frage. Die Blickrichtung eines angenommenen Beobachters oder Sensors nahe der auf die Tarneinrichtung gerichteten Strahlen einer Strahlungsquelle ist erfahrungsgemäß eine schlecht auszuwertende Situation von verhältnismäßig kurzer Dauer.

Die Tarneinrichtung 1 ist erfindungsgemäß so angeordnet, dass die genannten Winkelbestimmungen in Bezug auf die Horizontalebene in einer Schwankungsbreite von 5° eingehalten sind. Dies kann durch eine entsprechende Haltevorrichtung P und optional zusätzlich einer Positioniereinrichtung sichergestellt sein. Dabei kann zusätzlich vorgesehen sein, dass die Längsrichtung L in horizontaler Richtung oder in Richtung der an der Position der Antenne lokal vorhandenen Erdoberfläche verläuft, wobei für den Verlauf in horizontaler Richtung eine vorbestimmte Schwankungsbreite von vorzugsweise 5° zugelassen ist. Es kann in diesen Fällen auch eine zusätzliche Funktionalität mit der Tarneinrichtung verbunden sein, mit der die Ausrichtung der Tarneinrichtung derart sichergestellt ist, dass die Längsrichtung L in vorgegebenen Grenzen horizontal verläuft.

In einer Ausführungsform der Erfindung ist die Außenschicht 10 aus einer Gewebeplane und einer zumindest auf einer Seite der Gewebeplane angeordneten Wirkstruktur gebildet. Bei der Verwendung einer Wirkstruktur auf nur einer Seite der Gewebeplane ist die Wirkstruktur auf der Seite der Strahlungsquelle S angeorndet.

Alternativ kann die Außenstruktur aus einem Kunststoff und insbesondere Polypropylen gebildet sein. Dies hat den Vorteil einer hohen Korrosionsbeständigkeit in einer relativ leichten Herstellbarkeit. Ein weiterer Vorteil ist, dass die Farbe des Kunststoffs entsprechend den vorgesehenen Außenverhältnissen gewählt und ausgeführt sein kann.

Die Teilflächen 21, 22 sind vorzugsweise verhältnismäßig glatt gestaltet.

Die Teilflächen 21, 22 weisen eine tatsächlich Breite zwischen 1 und 10 mm und in speziellen Anwendungsfällen zwischen 2 und 5 mm auf.

Alternativ kann die Außenschicht 10 auf der Seite der vermuteten Strahlungsquelle S horizontal verlaufende Täler und Erhebungen von vorzugsweise 2 bis 4 mm Höhe aufweisen, wobei die Weite der Täler ein bis zweimal größer ist als die Tiefe der Täler. Der horizontale Verlauf der Täler und Erhebungen bezieht sich auf deren Längsrichtung, wobei eine Schwankungsbreite von 10° und vorzugsweise 5° in Kauf genommen wird. Dabei ist insbesondere vorgesehen, dass die der angenommenen Strahlungsquelle S zugewandte Außenseite der Außenschicht aus einer Wirkstruktur 7 auf der Basis eines Abstandsgewebes oder Gewirkes gebildet ist.

Ein Vorteil einer Wirkstruktur ist, dass das tarnende Material zu Reinigungszwecken entfernt werden kann, bzw. bei Verschleiß einfach zu ersetzen ist. Vorstellbar ist hierbei eine Schnapprollo Anordnung die es ermöglicht, bei Bedarf die Gewebestruktur als Tarnkit über die gesamte Antennenoberfläche zu ziehen. Eine Variante dieser Anordnung sieht anstelle einer Rolloanordnung eine Unterbringung der erfindungsgemäßen Geweberolle in einem Abwickel- und Aufwickelmagazin 8 bzw. 9 vor. Als besonderer Vorteil ergibt sich dadurch im laufenden Einsatz eine einfache Möglichkeit zum Spannen und Erneuern der Gewebeplane.

An das Material wird eine Reihe von Anforderungen gestellt, die erfindungsgemäß durch die Verwendung eines 100 % Polypropylengarnes (PP), das bereits im Faden eingefärbt ist und keine weitere Behandlung erfährt, erfüllt werden. Die Wirkstruktur erzeugt auf der Unterseite eine durchgehende Ebene, auf der Oberseite Täler und Erhebungen im Bereich 2-4 mm Höhe. Die Weite der Täler ist dabei 1-2 mal so groß wie die Tiefe.

Bei der Verwendung der Tarneinrichtung 1 in Bezug auf eine Strahlungsquelle S vor einer Antenne, d.h. bei der Verwendung der selben als Radom, werden die elektrischen Durchgangseigenschaften der von der Antenne ausgesandten Wellen oder Strahlung in gewissem Maße verzerrt. Dies ist der Fall, obwohl sich die beschriebene Gestaltung der Außenschicht 10 auf einen Wellenlängenbereich der von der Strahlungsquelle S erzeugten Strahlung von etwa 0.4 bis 5.0 µm bezieht. Um diese Strahlverzerrung zu kompensieren, ist in einer Weiterführung der Erfindung auf der Rückseite R der Außenschicht 10, d.h. auf der der Antenne A zugewandten Seite der Außenschicht 10, eine Struktur vorgesehen, welche die Verzerrung der von der Antenne erzeugten Radarwellen kompensiert. Die Kompensation ist zumindest so vorgesehen, dass der auf der Strahlungsquelle S zugewandten Seite der Außenschicht 10 auftretende Verzerrungseffekt um zumindest 50% und vorzugsweise zu 80% kompensiert und idealerweise neutralisiert wird, d.h. dass der Strahldurchgang der von der Antenne erzeugten Strahlung unverändert bleibt.

Bei einer Gestaltung der Außenschicht mit winklig angeordneten Einzelflächen 21, 22 kann zu diesem Zweck die Rückseite R der Außenschicht 10 Funktionselemente mit einem Paar von Einzelflächen gebildet sein, die in deren Längsrichtung L nebeneinander und deren Oberflächen winklig zueinander verlaufen. Die winklige Anordnung der jeweils zugeordneten Einzelflächen ist derart vorgesehen, dass die Flächennormale einer ersten 21 der Einzelflächen nach unten geneigt ist, d.h. unter den Horizont zeigt, und die Flächennormale einer zweiten 22 der Einzelflächen steiler als 80° zur Horizontalebene zeigt. Weiterhin ist die Anordnung der Einzelflächen 21, 22 eines Funktionselements der Außenschicht 10 so angeordnet, dass deren Oberflächenverläufe einen Winkel von < 90° zueinander bilden.

Durch die gleichartige Gestaltung von Rückseite R und Außenseite der Außenschicht 10, einer Entnehmbarkeit der Außenschicht 10 aus der Tarneinrichtung 1 und entsprechenden Vorkehrungen die Außenschicht 10 in umgewendeter Weise zu moniteren, kann die Standzeit der Tarneinrichtung 1 wesentlich verlängert werden.

## Patentansprüche

1. Tarneinrichtung zur IR-Tarnung von spekular reflektierenden Oberflächen eines zu tarnenden Objektes mit aneinander angrenzenden Funktionselementen zur Beeinflussung der Reflexion einer angenommenen Strahlungsquelle (S), wobei jedes Funktionselement als Teil einer Außenschicht (10) auf seiner der Strahlungsquelle (S) zugewandten Seite aus einem Paar von Einzelflächen (21, 22) besteht, die in deren Längsrichtung (L) nebeneinander verlaufen und deren O-berflächen winklig zueinander angeordnet sind, wobei die Tarneinrichtung mittels einer Mechanik derart an dem Objekt angeordnet werden kann, dass die Tarneinrichtung in Bezug auf die angenommene Position einer Strahlungsquelle (S) vor der reflektierenden Oberfläche angeordnet ist und die winklige Anordnung der jeweils zugeordneten Einzelflächen (21, 22) eines Paares derart verläuft, dass die Flächennormale (31) einer ersten (21) der Einzelflächen nach unten geneigt ist, die Flächennormale (32) einer zweiten (22) der Einzelflächen steiler als 80° zur Horizontalebene zeigt, **dadurch gekennzeichnet, dass** deren Oberflächenverläufe einen Winkel von < 90° zueinander bilden.

2. Tarneinrichtung nach dem Anspruch 1,
**dadurch gekennzeichnet, dass**
die tatsächliche Breite der Einzelflächen (21, 22) zwischen 2 und 5 mm liegt.

3. Tarneinrichtung nach einem der vorangehenden Ansprüche,
**dadurch gekennzeichnet, dass**
bei einer Verwendung der Tarneinrichtung für die Tarnung einer Antenne die der Antenne zugewandte Rückseite (R) der Außenschicht (10) ein Paar von Einzelflächen (21, 22) aufweist, die in deren Längsrichtung (L) nebeneinander verlaufen und deren Oberflächen winklig zueinander angeordnet sind, um Verzerrungen der Antennenstrahlung aufgrund der Strukturierung der Außenseite der Außenschicht (10) zumindest teilweise kompensiert wird.

4. Tarneinrichtung zur IR-Tarnung von spekular reflektierenden Oberflächen eines zu tarnenden Objektes mit Funktionselementen zur Beeinflussung der Reflexion einer angenommenen Strahlungsquelle (S), wobei jedes Funktionselement als Teil einer Außenschicht (10) auf seiner der Strahlungsquelle (S) zugewandten Seite Täler und Erhebungen aufweist, wobei die Tarneinrichtung mittels einer Mechanik derart an dem Objekt angeordnet werden kann, dass die Längsrichtung der Täler und Erhebungen in der Horizontalebene verläuft bei einer Schwankungsbreite von +/- 10°,
**dadurch gekennzeichnet, dass**
das Funktionselement auf seiner der Strahlungsquelle (S) zugewandten Seite Höhenunterschiede zwischen 2 und 4 mm bei einer Weite der Täler, die ein- bis zweimal größer ist als die Tiefe der Täler, aufweist, und die Außenseite der Außenschicht aus einer Wirkstruktur auf der Basis eines Abstandgewebes oder Gewirkes gebildet ist.

5. Tarneinrichtung nach Anspruch 4, **dadurch gekennzeichnet, dass** das Funktionselement in Rollenform in einer Anordnung als Schnapprollo oder mit einem Aufwickel- und Abwickelmagazin vorliegt.

## Claims

1. Camouflage device for IR camouflage of specular-reflective surfaces of an object to be camouflaged having functional elements, which are adjacent to one another, in order to influence the reflection of an assumed radiation source (S), with each functional element comprising a pair of individual surfaces (21, 22) as part of an outer layer (10) on its side facing the radiation source (S), which pairs of individual surfaces (21, 22) run alongside one another in their longitudinal direction (L) and whose surfaces are arranged at an angle to one another, in which case the camouflage device may be arranged on the object by means of a mechanism such that the camouflage device is arranged in front of the reflective surface with respect to the assumed position of a radiation source (S), and the angled arrangement of the respectively associated individual surfaces (21, 22) in a pair runs such that the normal (31) to the surface of a first (21) of the individual surfaces is inclined downwards, the normal (32) to the surface of a second (22) of the individual surfaces is at an angle greater than 80° to the horizontal plane, **characterized in that** their surface profiles form an angle of less than 90° to one another.

2. Camouflage device according to Claim 1,
**characterized in that**
the actual width of the individual surfaces (21, 22) is between 2 and 5 mm.

3. Camouflage device according to one of the preceding claims,
**characterized in that,**
when using the camouflage device to camouflage an antenna, the rear face (R), facing the antenna, of the outer layer (10) has a pair of individual surfaces (21, 22) which run alongside one another in their longitudinal direction (L) and whose surfaces are arranged at an angle to one another, in order to at least partially compensate for distortion of the antenna radiation resulting from the structuring of the outside of the outer layer (10).

4. Camouflage device for IR camouflage of specular-reflective surfaces of an object to be camouflaged with functional elements in order to influence the reflection of an assumed radiation source (S), with each functional element having troughs and peaks on its side facing the radiation source (S), as part of an outer layer (10), in which case the camouflage device can be arranged on the object by means of a mechanism such that the longitudinal direction of the troughs and peaks runs on the horizontal plane with a fluctuation range of ±10°,
**characterized in that,**
on its side facing the radiation source (S), the functional element has height differences of between 2 and 4 mm in a width of the troughs, which is one to two times greater than the depth of the troughs, and the outer face of the outer layer is formed from an active structure based on a spacing fabric or knitted fabric.

5. Camouflage device according to Claim 4,
**characterized in that**
the functional element is in the form of a roll in an arrangement as a snap-action roll or with a winding-up and unwinding magazine.

## Revendications

1. Dispositif de camouflage pour le camouflage IR de surfaces réfléchissantes d'un objet à camoufler au moyen d'éléments fonctionnels attenants pour influencer la réflexion d'une source de rayonnement présumée (S), chaque élément fonctionnel faisant partie d'une couche externe (10) constituée, sur sa face orientée en direction de la source de rayonnement (S), d'une paire de surfaces individuelles (21, 22) qui s'étendent côte à côte dans leur direction longitudinale (L) et dont les surfaces sont disposées l'une par rapport à l'autre selon un certain angle, le dispositif de camouflage pouvant être disposé sur l'objet au moyen d'un système mécanique de telle sorte que le dispositif de camouflage soit disposé devant la surface réfléchissante par rapport à la position présumée d'une source de rayonnement (S) et que la disposition angulaire des surfaces individuelles respectives correspondantes d'une paire (21, 22) s'étende de telle sorte que la normale (31) à la surface d'une première des surfaces individuelles (21) soit inclinée vers le bas, la normale (32) à la surface d'une deuxième des surfaces individuelles (22) présente un angle plus abrupt que 80° par rapport au plan horizontal, **caractérisé en ce que** les extensions de leurs surfaces forment l'une par rapport à l'autre un angle <90°.

2. Dispositif de camouflage selon la revendication 1, **caractérisé en ce que** la largeur réelle des surfaces individuelles (21, 22) se situe entre 2 et 5 mm.

3. Dispositif de camouflage selon une des revendications précédentes, **caractérisé en ce que** lors d'une utilisation du dispositif de camouflage pour le camouflage d'une antenne, la face arrière (R) de la couche externe (10) orientée vers l'antenne comporte une paire de surfaces individuelles (21, 22) qui s'étendent côte à côte dans leur direction longitudinale (L) et dont les surfaces sont disposées l'une par rapport à l'autre selon un certain angle, pour compenser au moins partiellement des distorsions du rayonnement de l'antenne dues à la structure de la face externe de la couche externe (10).

4. Dispositif de camouflage pour le camouflage IR de surfaces réfléchissantes d'un objet à camoufler au moyen d'éléments fonctionnels pour influencer la réflexion d'une source de rayonnement présumée (S), chaque élément fonctionnel faisant partie d'une couche externe (10) comportant des vallées et des sommets sur sa face orientée en direction de la source de rayonnement (S), le dispositif de camouflage pouvant être disposé sur l'objet au moyen d'un système mécanique de telle sorte que la direction longitudinale des vallées et des sommets s'étende dans le plan horizontal avec une plage de fluctuation de +/- 10°, **caractérisé en ce que** l'élément fonctionnel sur sa face orientée vers la source de rayonnement (S) présente des différences de hauteur comprises entre 2 et 4 mm pour une largeur des vallées une ou deux fois supérieure à la profondeur des vallées, et **en ce que** la face externe de la couche externe est formée d'une structure active sur la base d'un tissu ou une étoffe d'espacement.

5. Dispositif de camouflage selon la revendication 4, **caractérisé en ce que** l'élément fonctionnel existe sous forme de rouleaux dans un arrangement sous forme de dérouleur à ressort ou avec un chargeur d'enroulement et de déroulement.
